# EUROPÄISCHE PATENTANMELDUNG

(11) **EP 4 002 606 A1**
(43) Veröffentlichungstag der Anmeldung: **25.05.2022**
(21) Anmeldenummer: 20208597.3
(22) Anmeldetag: 19.11.2020
(51) Int. Cl.: H01R 13/703, H01R 13/66, H01R 13/719

(54) **ELEKTRISCHE STECKVERBINDUNG, STECKVERBINDER UND DATENÜBERTRAGUNGSSYSTEM**

(71) Anmelder: Rosenberger Hochfrequenztechnik GmbH & Co. KG, 83413 Fridolfing (DE)
(72) Erfinder: Mysyk, Sebastian, 84489 Burghausen (DE); Müller, Thomas, 83471 Berchtesgaden (DE)
(74) Vertreter: Lorenz, Markus

(57) **Zusammenfassung**

Die vorliegende Erfindung betrifft eine elektrische Steckverbindung. Die vorliegende Erfindung betrifft ferner einen Steckverbinder. Die vorliegende Erfindung betrifft außerdem ein Datenübertragungssystem.

Eine elektrische Steckverbindung (9) umfasst einen Steckverbinder (6) und einen Gegensteckverbinder (7). Im Steckverbinder (6) sind wenigstens zwei Kontaktelemente (11; 16) und ein passives elektrisches Bauelement (18) aufweisend wenigstens zwei Kontaktabschnitte (19) angeordnet. In einem nicht gesteckten Zustand des Steckverbinders (6) und des Gegensteckverbinders (7) kontaktieren zwei Kontaktabschnitte (19) des passiven elektrischen Bauelements (18) jeweils ein unterschiedliches Kontaktelement (11; 16). In einem gesteckten Zustand des Steckverbinders (6) und des Gegensteckverbinders (7) ist wenigstens ein Kontaktabschnitt (19) des passiven elektrischen Bauelements (18) vom jeweiligen Kontaktelement (11; 16) jeweils mittels einer Auslenkung des passiven elektrischen Bauelements (18) oder wenigstens eines der Kontaktelemente (11; 16) durch den Gegensteckverbinder (7) voneinander beabstandet.

## Beschreibung

### GEBIET DER ERFINDUNG

Die vorliegende Erfindung betrifft eine elektrische Steckverbindung umfassend einen Steckverbinder und einen Gegensteckverbinder.

Die vorliegende Erfindung betrifft ferner einen Steckverbinder für die elektrische Steckverbindung.

Die vorliegende Erfindung betrifft außerdem ein Datenübertragungssystem mit einen elektrischen Datenübertragungskanal und mehreren Sende-Empfangs-Einheiten.

Die elektrische Verbindung zwischen dem elektrischen Datenübertragungskanal und den Sende-Empfangs-Einheiten erfolgt jeweils über die elektrische Steckverbindung.

### TECHNISCHER HINTERGRUND

Die Datenkommunikation zwischen Steuergeräten in einem Automobil erfolgt über ein Kommunikationsmedium aus einzelnen Kabeln. Das Kommunikationssystem weist bevorzugt eine lineare Struktur auf, in der die einzelnen Steuergeräte über jeweils dazwischen geschaltete Kabel seriell aneinandergereiht sind. Auf diese Weise lassen sich an den beiden Enden des linearen Kommunikationssystems oder zwischen zwei benachbarten Steuergeräten des linearen Kommunikationssystems jeweils flexibel zusätzliche Steuergeräte in das Kommunikationssystem integrieren oder aus dem Kommunikationssystem entfernen.

Die Daten, die zwischen zwei Steuergeräten übertragen werden, werden somit nicht auf einem direkten Datenübertragungsweg über ein zwischen den beiden Steuergeräten geschaltetes Kabel, sondern über die dazwischen geschalteten Steuergeräte sowie die einzelnen Verbindungskabel übertragen (sogenannte daisy-chain-Übertragung).

Aus der US 4,838,814 A geht ein Datenübertragungssystem nach dem daisy-chain-Prinzip hervor. Die einzelnen Datenverarbeitungseinheiten sind jeweils über eine schaltbare Steckverbinder-Einheit und daran angeschlossene differentielle Leiterpaare miteinander verbindbar. Die Steckverbinder-Einheit weist hierzu für jede Verbindung zu einem differentiellen Leiterpaar jeweils einen Schalter auf, der von außerhalb der Steckverbinder-Einheit zugänglich ist und vom Anwender bedienbar ist. Somit kann eine Datenverarbeitungseinheit zum Datenübertragungssystem hinzugefügt oder vom Datenverarbeitungssystem entfernt werden. Nachteilig ist hierfür eine Bedienung des in der Steckverbinder-Einheit integrierten Schalters durch den Anwender erforderlich. Auch die Zu- oder Abschaltung eines Abschlusswiderstandes an einem Ende des Datenübertragungssystems erfolgt nachteilig einzig durch den Anwender.

Dies ist ein Zustand, den es zu verbessern gilt.

### BESCHREIBUNG DER ERFINDUNG

Vor diesem Hintergrund liegt der vorliegenden Erfindung die Aufgabe zugrunde, eine elektrische Steckverbindung zwischen einer Sende-Empfangs-Einheit und den wenigstens zwei elektrischen Leitern eines Verbindungskabels eines Datenübertragungskanals anzugeben, mit der ohne Bedienung eines Schalters durch den Anwender eine elektrische Verbindung zwischen der Sende-Empfangs-Einheit und den wenigstens zwei elektrischen Leitern eines Verbindungskabels oder eine elektrische Verbindung, insbesondere ein elektrischer Abschlusswiderstand, zwischen wenigstens zwei elektrischen Leitern schaltbar ist.

Erfindungsgemäß wird diese Aufgabe durch eine elektrische Steckverbindung mit den Merkmalen des Patentanspruchs 1 gelöst.

Demgemäß ist vorgesehen:
Eine elektrische Steckverbindung umfassend
- einen Steckverbinder und
- einen Gegensteckverbinder,
- wobei im Steckverbinder wenigstens zwei Kontaktelemente und
- ein passives elektrisches Bauelement
- aufweisend wenigstens zwei Kontaktabschnitte angeordnet sind,
- wobei in einem nicht gesteckten Zustand des Steckverbinders und des Gegensteckverbinders zwei Kontaktabschnitte des passiven elektrischen Bauelements jeweils ein unterschiedliches Kontaktelement kontaktieren und
- in einem gesteckten Zustand des Steckverbinders und des Gegensteckverbinders wenigstens ein Kontaktabschnitt des passiven elektrischen Bauelements vom jeweiligen Kontaktelement jeweils mittels einer Auslenkung des passiven elektrischen Bauelements oder wenigstens eines der Kontaktelemente durch den Gegensteckverbinder voneinander beabstandet ist.

Die der vorliegenden Erfindung zugrunde liegende Erkenntnis/Idee besteht darin, dass innerhalb des Steckverbinders zwei Kontaktelemente und ein passives elektrisches Bauelement mit zwei Kontaktabschnitten angeordnet sind.

In einer ersten Position, die hierbei und im Folgenden als Kontaktierungsposition bezeichnet wird, kontaktieren die Kontaktabschnitte des passiven elektrischen Bauelements jeweils ein unterschiedliches Kontaktelement der beiden Kontaktelemente. Die beiden Kontaktabschnitte des passiven elektrischen Bauelements und die beiden Kontaktelemente befinden sich jeweils in der Kontaktierungsposition, wenn sich der Steckverbinder und der Gegensteckverbinder in einem nicht gesteckten Zustand befinden. In der Kontaktierungsposition befinden sich die beiden Kontaktabschnitte in einer nicht ausgelenkten Position.

In einer zweiten Position, die hierbei und im Folgenden als Abstandsposition bezeichnet wird, ist mindestens ein Kontaktabschnitt des passiven elektrischen Bauelements jeweils vom zugehörigen Kontaktelement beabstandet. Hierzu wird entweder der einzelne Kontaktabschnitt des passiven elektrischen Bauelements vom zugehörigen Kontaktelement und/oder das einzelne Kontaktelement vom zugehörigen Abschnitt des passiven elektrischen Bauelements verschoben. Der verschobene Kontaktabschnitt des passiven elektrischen Bauelements und/oder das verschobene Kontaktelement befindet sich jeweils in der Abstandsposition, wenn sich der Steckverbinder und der Gegensteckverbinder in einem gesteckten Zustand befinden. Der einzelne Kontaktabschnitt des passiven elektrischen Bauelements und/oder das einzelne Kontaktelement gelangen jeweils von der Kontaktierungsposition in die Abstandsposition mittels einer Auslenkung des passiven elektrischen Bauelements bzw. des Kontaktelements durch den Gegensteckverbinder.

Die Auslenkung des einzelnen Kontaktabschnitts des passiven elektrischen Bauelements durch den Gegensteckverbinder erfolgt bevorzugt durch das Steckverbindergehäuse des Gegensteckverbinders. Alternativ kann die Auslenkung auch durch das Isolatorelement, das Außenleiterkontaktelement oder eine zum Gegensteckverbinder gehörige und bevorzugt dielektrisch ausgebildete weiteren Komponente erfolgen.

Die Auslenkung des einzelnen Kontaktelement erfolgt bevorzugt durch das zugehörige Gegenkontaktelement des Gegensteckverbinders, damit bei gesteckter Steckverbindung eine elektrische Verbindung zwischen Steckverbinder und Gegensteckverbinder gesichert ist.

Eine Sende-Empfangs-Einheit lässt sich mit zwei benachbarten Sende-Empfangs-Einheiten über jeweils ein Kabelabschnitt mit jeweils wenigstens zwei elektrischen Leitern elektrisch verbinden. In jeder Sende-Empfangs-Einheit sind hierzu jeweils zwei Steckverbinder integriert. Jeder Kabelabschnitt weist hierzu an seinen beiden Enden jeweils einen Gegensteckverbinder auf. Jede einzelne elektrische Verbindung erfolgt, indem ein Steckverbinder einer Sende-Empfangs-Einheit mit dem zugehörigen Gegenstecker eines Kabelabschnitts elektrisch verbunden ist. Die Kontaktelemente des Steckverbinders kontaktieren zugehörige Gegenkontaktelemente des Gegensteckverbinders. Hierbei ist mindestens ein Kontaktabschnitt des passiven elektrischen Bauelements vom zugehörigen Kontaktelement beabstandet. Entweder das Kontaktelement oder der Kontaktabschnitt des passiven elektrischen Bauelements oder sowohl das Kontaktelement als auch der Kontaktabschnitt des passiven elektrischen Bauelements befinden sich hierbei in einer Abstandsposition.

Somit lässt sich ein Datenübertragungssystem von mehreren seriell verschalteten Sende-Empfangs-Einheiten realisieren. Der Datenübertragungskanal des Datenübertragungssystems setzt sich hierbei aus den elektrischen Leitern der einzelnen Kabelabschnitte zwischen den einzelnen Sende-Empfangs-Einheiten zusammen. Die einzelnen Kabelabschnitte weisen wenigstens zwei elektrische Leiter auf. Wird ein symmetrisches oder differentielles Signal in den einzelnen Kabelabschnitten übertragen, so enthält das Kabel ein elektrisches Leiterpaar aus zwei elektrischen Innenleitern. Wird ein asymmetrisches Signal, d. h. ein single-ended Signal, übertragen, so ist im einzelnen Kabelabschnitt ein elektrischer Innenleiter und ein elektrischer Außenleiter angeordnet. Wie weiter unten noch gezeigt wird, können im einzelnen Kabelabschnitt noch weitere elektrische Leiter, beispielsweise ein elektrischer Außenleiter zur Schirmung eines differentiellen Signals oder weitere elektrische Leiter bzw. weitere elektrische Leiterpaare zur Übertragung weiterer symmetrischer bzw. asymmetrischer Signale, angeordnet sein. Die elektrischen Leiter der einzelnen Kabelabschnitte sind jeweils über zugehörige elektrische Leiter innerhalb der einzelnen Sende-Empfangs-Einheiten miteinander elektrisch verbunden, die die beiden Steckverbinder der einzelnen Sende-Empfangs-Einheit miteinander elektrisch verbinden.

Bei einer Sende-Empfangs-Einheit, die an einem Ende der seriell verschalteten Sende-Empfangs-Einheiten angeordnet ist, ist der eine Steckverbinder mit einem Gegensteckverbinder eines Kabelabschnitts verbunden, während der andere Steckverbinder nicht gesteckt ist. Im nicht gesteckten Steckverbinder sind die beiden Kontaktelemente mit den Kontaktabschnitten des passiven elektrischen Bauelements elektrisch verbunden, welche sich jeweils in ihrer Kontaktierungsposition befinden. Somit lässt sich der Datenübertragungskanal zwischen den einzelnen Sende-Empfangs-Einheiten an seinem Ende elektrisch abschließen.

Prinzipiell kann in dem passiven elektrischen Bauelement, wie weiter unten noch im Detail erläutert wird, eine beliebige elektrische Übertragungscharakteristik und eine beliebige elektrische Abschlusscharakteristik ausgebildet sein. Bevorzugt ist das passive elektrische Bauelement als angepasster elektrischer Widerstand ausgebildet, um eine reflexionsfreie Übertragung eines hochfrequenten Datensignals im Datenübertragungskanal zu sichern.

Somit ist eine Sende-Empfangs-Einheit mit zwei Steckverbindern geschaffen, die flexibel entweder zwischen zwei Sende-Empfangs-Einheiten oder an das Ende von seriell verschalteten Sende-Empfangs-Einheiten positionierbar ist.

Die elektrische Steckverbindung ist bevorzugt für die Übertragung eines differentiellen Signals, d. h. eines symmetrischen Signals, ausgebildet. Die elektrische Steckverbindung kann auch für die Übertragung von mehreren differentiellen Signalen über jeweils ein zugeordnetes Paar von Kontaktelementen ausgebildet sein. Die Paare von Kontaktelementen zur Übertragung von jeweils einem differentiellen Signal können hierbei entweder überkreuzt oder parallel zueinander angeordnet sein. Die elektrische Steckverbindung kann alternativ auch für die Übertragung eines asymmetrischen Signals, eines so genannten single-ended-Signals, zwischen einem Innenleiter- und einem Außenleiter-Kontaktelement verwendet werden. Auch mehrere asymmetrische Signale oder die Kombination von wenigstens einem differentiellen Signal und wenigstens einem asymmetrischen Signal ist mit einer derartigen elektrischen Steckverbindung denkbar. In einem mit der elektrischen Steckverbindung verbundenen Kabelabschnitt können die einzelnen symmetrischen bzw. asymmetrischen Signale bevorzugt in miteinander verseilten elektrischen Leitern übertragen werden. Alternativ ist auch eine Übertragung in nicht verseilten elektrischen Leitern denkbar.

Bei einem Steckverbinder bzw. Gegensteckverbinder kann es sich um einen Stecker, einen Einbaustecker, eine Buchse, eine Kupplung oder einen Adapter handeln. Die im Rahmen der Erfindung verwendete Bezeichnung "Steckverbinder" bzw. "Gegensteckverbinder" steht stellvertretend für alle Varianten. Elektrische Steckverbinder dienen bekanntermaßen dazu, elektrische Versorgungssignale und/oder Datensignale an korrespondierende Gegensteckverbinder zu übertragen.

Bevorzugt ist der Steckverbinder als Leiterplattensteckverbinder ausgeführt, der elektrisch und mechanisch mit einer Leiterplatte verbunden ist. Auf dieser Leiterplatte ist bevorzugt die Sende-Empfangs-Einheit des Datenübertragungssystems realisiert. Alternativ kann die Leiterplatte, auf der der Leiterplattensteckverbinder befestigt ist, von der Leiterplatte der Sende-Empfangs-Einheit getrennt sein und über eine zusätzliche elektrische Verbindung mit dieser verbunden sein.

Denkbar ist auch eine Realisierung des Steckverbinders als Kabelsteckverbinder oder als Gehäusesteckverbinder.

Werden die einzelnen Sende-Empfangs-Einheiten nicht nach dem daisy-chain-Prinzip seriell miteinander verbunden, sondern jede Sende-Empfangs-Einheit über jeweils eine Stichleitung an den gemeinsamen Datenübertragungskanal angebunden, so ist eine als T-Glied realisierte elektrische Steckverbindung erforderlich. Diese als T-Glied realisierte elektrische Steckverbindung weist drei Steckverbinder-Schnittstellen auf. Eine Steckverbinder-Schnittstelle ist mit einem Gegensteckverbinder steckbar, der mit dem Kabel der Stichleitung verbunden ist. Die beiden weiteren Steckverbinder-Schnittstellen sind jeweils mit einem Gegensteckverbinder steckbar, der jeweils mit einem Kabelabschnitt des Datenübertragungskanals verbunden ist. In diesem Fall können die beiden Kontaktelement-Paare an allen drei Steckverbinder-Schnittstellen des als T-Glied realisierten Steckverbinders jeweils ebenfalls mit den Kontaktabschnitten eines zugehörigen passiven elektrischen Bauelements kontaktierbar sein.

Bei dem Gegensteckverbinder handelt es sich bevorzugt um einen elektrischen Steckverbinder, der als Kabelsteckverbinder ausgeführt ist. Der Gegensteckverbinder weist bevorzugt eine mechanische und eine elektrische Schnittstelle auf. Zur Ausbildung einer mechanischen Schnittstelle weist der Gegensteckverbinder insbesondere ein elektrisch isolierendes Steckverbindergehäuse aus einem dielektrischen Werkstoff mit einer entsprechenden Ausformung zur Befestigung mit dem Steckverbindergehäuse des Steckverbinders auf. Innerhalb des Steckverbindergehäuses sind im Gegensteckverbinder Gegenkontaktelemente zur Ausbildung einer elektrischen Schnittstelle mit den Kontaktelementen des Steckverbinders angeordnet.

Daneben kann der Gegensteckverbinder auch nur eine mechanische Schnittstelle, d. h. ein Steckverbindergehäuse ohne Kontaktelemente, enthalten. Derartige Gegensteckverbinder werden typischerweise als Dummy-Steckverbinder oder Blind-Steckverbinder bezeichnet. Im gesteckten Zustand des Steckverbinders und des als Dummy-Steckverbinder ausgebildeten Gegensteckverbinders sind die beiden Kontaktelemente des Steckverbinders weder mit dem passiven elektrischen Bauelement noch mit Gegenkontaktelementen verbunden. Die beiden Kontaktelemente des Steckverbinders sind folglich nicht beschaltet und weisen somit jeweils ein offenes Ende bzw. einen offenen Abschluss auf. Durch die elektrische Verbindung des Steckverbinders mit einem als Dummy-Steckverbinder ausgebildeten Gegensteckverbinder lässt sich ein Steckverbinder, d. h. ein Port, mit einem offenen Abschluss in einer Sende-Empfangs-Einheit realisieren. Diese Konfiguration kann beispielsweise bei der hochfrequenztechnischen Prüfung eines Steuergerätes genutzt werden.

Bei den beiden Kontaktelementen innerhalb des Steckverbindergehäuses des Steckverbinders handelt es sich bevorzugt um Innenleiter-Kontaktelemente zur Übertragung eines differentiellen Signals. Das als Innenleiter-Kontaktelemente-Paar ausgeführte Paar von Kontaktelementen im Steckverbinder kann als Buchsen- oder Stift-Kontakt nach gängigen technischen Ausformungen ausgeführt sein. Das Kontaktelemente-Paar kann alternativ auch als Innenleiter- und Außenleiterkontaktelement ausgebildet sein, welche jeweils als Buchsen- oder Stiftkontakt ausgeführt sein können.

Das passive elektrische Bauelement weist bevorzugt zwei Kontaktabschnitte auf, die sich bevorzugt an den axialen Enden des passiven elektrischen Bauelements befinden. Im Hinblick auf eine niedrige Transferimpedanz ist für den Kontaktabschnitt des passiven elektrischen Bauelements und für das Kontaktelement ein metallischer Werkstoff mit einer hohen elektrischen Leitfähigkeit, beispielsweise gold- oder silberbeschichtetes Messing, auszuwählen. Außerdem ist in der Kontaktierungsposition der Kontaktabschnitte ein ausreichender Kontaktdruck zwischen Kontaktabschnitt und Kontaktelement erforderlich. Hierzu ist, wie weiter unten noch im Detail erläutert wird, eine elastische Anordnung oder eine elastische Ausformung des passiven elektrischen Bauelements, insbesondere eine elastische Ausformung der Kontaktabschnitte des passiven elektrischen Bauelements, verwirklicht.

Das passive elektrische Bauelement verbindet in der Kontaktierungsposition der Kontaktabschnitte die beiden Kontaktelemente des Kontaktelemente-Paares elektrisch miteinander und bildet somit einen elektrischen Abschluss für die beiden elektrischen Leiter des Datenübertragungskanals.

Durch geometrische und werkstoffliche Ausgestaltung des passiven elektrischen Bauelements lässt sich ein spezifisches elektrisches Übertragungsverhalten und damit eine spezifische elektrische Abschlusscharakteristik zwischen den elektrischen Leitern des Datenübertragungskanals ausbilden. Diese elektrische Abschlusscharakteristik kann nicht nur ein reelles Verhalten, sondern auch ein komplexes Verhalten, d. h. ein von der Frequenz des Übertragungssignals abhängiges Verhalten, aufweisen. Nähere Details werden hierzu weiter unten erläutert.

Unter einem elektrischen Bauelement wird in der Elektrotechnik eine Einheit aus mindestens einem elektrischen Bauteil verstanden, die physisch nicht weiter unterteilt werden kann, ohne ihre technische Funktion zu verlieren. Als passives elektrisches Bauteil wird ein elektrisches Bauteil verstanden, das keine Verstärkerwirkung zeigt und keine Steuerungsfunktion besitzt. Somit kann ein passives elektrisches Bauelement beispielsweise einen Widerstand, einen Kondensator, eine Induktivität, einen Resonator usw. oder eine elektrische Schaltung mit mindestens einem Widerstand, mindestens einem Kondensator, mindestens einer Induktivität und/oder einem mindestens Resonator usw. umfassen.

Das passive elektrische Bauelement ist im Hinblick auf eine einfache Auslenkung bevorzugt einteilig ausgebildet. Denkbar ist auch eine mehrteilige Ausbildung des passiven elektrischen Bauelements. Im Hinblick auf eine gemeinsame Auslenkung des gesamten passiven elektrischen Bauelements ist bei einer mehrteiligen Realisierung auf eine starre Verbindung zwischen den einzelnen Bestandteilen des passiven elektrischen Bauelements zu achten.

Das passive elektrische Bauelement ist bevorzugt als reflexionsarmer Widerstand und ganz besonders bevorzugt als angepasster elektrischer Widerstand ausgebildet. Der elektrische Widerstandswert des angepassten elektrischen Abschlusswiderstands entspricht dem Wellenwiderstand der elektrischen Leiter im Datenübertragungskanal. Im Fall eines differentiellen Leiterpaares wird der Wellenwiderstand typischerweise auf 100 Ω ausgelegt, so dass der angepasste Abschlusswiderstand ebenfalls mit 100 Ω zu bemessen ist. Realisierbar sind aber auch andere Werte für den Wellenwiderstand des differentiellen Leiterpaares bzw. für den Abschlusswiderstand.

Für Test- und Prüfzwecke von elektronischen Schaltungen mit Hochfrequenzkomponenten, beispielsweise einer Sende-Empfangs-Einheit eines Steuergerätes im Automobilbereich oder einer anderen Hochfrequenzschaltung in der Kommunikationstechnik, der Industrietechnik oder der Medizintechnik, kann als passives elektrisches Bauelement auch eine Kurzschlussbrücke eingesetzt werden. In diesem Fall liegt ein kurzgeschlossener Abschluss zwischen den beiden elektrischen Leitern vor.

Als eine weitere Möglichkeit für ein passives elektrisches Bauelement kann jede beliebige passive elektronische Schaltung aus mindestens einem elektrischen Widerstand und/oder mindestens einem Kondensator und/oder mindestens einer Spule denkbar (ein so genanntes RLC-Netzwerk) Verwendung finden, die eine ganz spezifische elektronische bzw. physikalische Funktion, beispielsweise eine Tiefpassfilterung, durchführt. Auf diese Weise lässt sich als Abschluss zwischen den beiden elektrischen Leitern ein elektrischer Wechselstromwiderstand, d. h. eine Impedanz, mit einer beliebigen elektrischen Übertragungscharakteristik insbesondere für Test- und Prüfzwecke realisieren.

Vorteilhafte Ausgestaltungen und Weiterbildungen ergeben sich aus den weiteren Unteransprüchen sowie aus der Beschreibung unter Bezugnahme auf die Figuren der Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

In einer bevorzugten Ausprägung der Erfindung sind die beiden Kontaktelemente des Steckverbinders im nicht gesteckten Zustand des Steckverbinders und des Gegensteckverbinders einzig über das passive elektrische Bauelement miteinander elektrisch verbunden. Somit kontaktieren die beiden Kontaktabschnitte des passiven elektrischen Bauelements die zugehörigen Kontaktelemente jeweils direkt und unmittelbar.

Auf diese Weise lässt sich eine elektrische Verbindung zwischen den beiden Kontaktelementen realisieren, die einzig die elektrischen Bauteile des passiven elektrischen Bauelements enthält. Zusätzliche mechanische Bauteile, die die Komplexität des Steckverbinders erhöhen und damit dessen Herstellbarkeit verteuern, sind nicht erforderlich. Auch wird die elektrische Übertragungscharakteristik und damit die elektrische Abschlusscharakteristik zwischen den beiden Kontaktelementen durch zusätzliche mechanische Bauteile nicht verfälscht.

Um eine sichere Kontaktierung zwischen den Kontaktabschnitten des passiven elektrischen Bauelements und den zugehörigen Kontaktelementen zu verwirklichen, ist ein ausreichender Kontaktdruck zwischen jedem Kontaktabschnitt des passiven elektrischen Bauelements und dem zugehörigen Kontaktelement erforderlich. Hierzu ist bevorzugt eine Elastizität ausgebildet, die denjenigen Kontaktpartner des aus Kontaktelement und zugehörigen Kontaktabschnitt bestehenden Kontaktierungspaares, der von einer Kontaktierungsposition in eine Abstandsposition ausgelenkt wird, von der Abstandsposition in die Kontaktierungsposition zurückführt und mit einem Kontaktdruck den jeweils anderen Kontaktpartner kontaktiert.

Ist der zwischen einer Kontaktierungsposition und einer Abstandsposition bewegliche Kontaktpartner ein Kontaktabschnitt des passiven elektrischen Bauelements, so ist die Elastizität bevorzugt ein im Steckverbinder angeordnetes elastisches Element, das mit dem passiven elektrischen Bauelement verbunden ist und das passive elektrische Bauelement in eine Ausgangsposition sowie den Kontaktabschnitt des passiven elektrischen Bauelements in die Kontaktierungsposition zurückbewegt. Das passive elektrische Bauelement ist folglich im Steckverbinder mittels des elastischen Elements elastisch gelagert. Das elastische Element kann beispielsweise ein Federarm, eine Spiralfeder, eine Tellerfeder, ein Element aus einem Elastomer oder jedes andere geeignete elastische bzw. federnde Element sein. Das elastische Element ist vorgespannt angeordnet und beaufschlagt das passive elektrische Bauelement derart mit einer Federkraft, dass der von der Abstandsposition in die Kontaktierungsposition bewegte Kontaktabschnitt das zugehörige Kontaktelemente mit einem ausreichenden Kontaktdruck kontaktiert.

Alternativ kann die Elastizität auch durch eine elastische Ausbildung des passiven elektrischen Bauelements realisiert sein. Das bevorzugt einteilig ausgebildete passive elektrische Bauelement weist hierbei entweder in einer Längserstreckungsrichtung oder alternativ in einer Richtung quer zur Längserstreckung eine elastisch wirkende Geometrie auf. Eine geeignete Geometrie zur Realisierung einer Elastizität kann beispielsweise eine federarmförmige, eine U-förmige oder eine V-förmige Geometrie sein. Denkbar ist auch die Verwendung eines elastischen Werkstoffes für das passive elektrische Bauelement, beispielsweise die Verwendung eines Elastomers mit oder ohne Integration von Metallpartikeln.

Ist der zwischen einer Kontaktierungsposition und einer Abstandsposition bewegliche Kontaktpartner das Kontaktelement, so kann die Elastizität zum Zurückführen des Kontaktelements von der Abstandsposition in die Kontaktierungsposition entweder interhalb oder außerhalb des Kontaktelements realisiert sein.

Eine extern realisierte Elastizität kann ebenfalls ein elastisches Element sein, das mit dem Kontaktelement verbunden ist und das Kontaktelement im nicht gesteckten Zustand des Steckverbinders und des Gegensteckverbinders von der Abstandsposition in die Kontaktierungsposition zurückführt.

Eine intern realisierte Elastizität kann durch ein als Federarm ausgebildetes Kontaktelement verwirklicht sein, das im Steckverbindergehäuse des Steckverbinders fixiert ist und im Bereich der Auslenkung in einer Ausnehmung innerhalb des Steckverbindergehäuses des Steckverbinders federarmförmig ausgebildet ist und zwischen der Kontaktierungsposition und der Abstandsposition beweglich ist. Denkbar ist auch eine elastische Ausbildung einzig eines Abschnitts oder mehrerer Abschnitte des Kontaktelements. Bevorzugt ist hierbei der Abschnitt des Kontaktelements elastisch ausgebildet, der mit dem zugehörigen Kontaktabschnitt des passiven elektrischen Bauelements in einer Kontaktierungsposition kontaktiert und aus der Kontaktierungsposition in eine Abstandsposition auslenkbar ist.

In einem gesteckten Zustand des Steckverbinders und des Gegensteckverbinders, d. h. in einem gesteckten Zustand der elektrischen Steckverbindung, ist mindestens ein Kontaktabschnitt des passiven elektrischen Bauelements und/oder mindestens ein Kontaktelement jeweils aus der Kontaktierungsposition in eine Abstandsposition ausgelenkt. Der mindestens eine Kontaktabschnitt ist hierbei jeweils vom zugehörigen Kontaktelement beabstandet und kontaktiert dieses nicht. Die beiden Kontaktelemente des Steckverbinders sind nicht mehr über das passive elektrische Bauelement elektrisch verbunden und damit nicht mehr abgeschlossen. Stattdessen kontaktieren die Kontaktelemente des Steckverbinders zugehörige Gegenkontaktelemente des Gegensteckverbinders.

Die Relativbewegung zwischen mindestens einem Kontaktabschnitt des passiven elektrischen Bauelements und dem zugehörigen Kontaktelement erfolgt im Übergang zwischen dem gesteckten und dem nicht gesteckten Zustand des Steckverbinders und des Gegensteckverbinders translatorisch oder rotatorisch. Bei einer Auslenkung des Kontaktelements liegt bevorzugt eine rotatorische Relativbewegung vor. Im Fall einer Auslenkung des Kontaktabschnitts des passiven elektrischen Bauelements kann die Relativbewegung translatorisch oder rotatorisch oder eine Kombination aus translatorischer und rotatorischer Bewegung sein.

Das passive elektrische Bauelement kann in einer Verbindungsebene zwischen den beiden Kontaktelementen oder in einer zu dieser Verbindungsebene parallelen Ebene zwischen den beiden Kontaktelementen angeordnet sein.

Ist das passive elektrische Bauelement in der Verbindungsebene zwischen den beiden Kontaktelementen angeordnet, so kann eine Trennung zwischen den beiden Kontaktpartnern von mindestens einem Kontaktierungspaar durch eine Auslenkung des passiven elektrischen Bauelements in eine parallele Verbindungsebene oder durch eine Auslenkung von mindestens einem Kontaktelement in der Verbindungsebene oder in eine parallele Verbindungsebene erfolgen. Ist das passive elektrische Bauelement in einer zur Verbindungsebene parallele Ebene angeordnet, so kann eine Trennung zwischen den beiden Kontaktpartnern von mindestens einem Kontaktierungspaar durch Auslenkung des passiven elektrischen Bauelements in eine weitere zur Verbindungsebene parallele Ebene erfolgen.
Alternativ ist in diesem Fall auch eine Auslenkung von mindestens einem Kontaktelement in der Verbindungsebene oder in eine zur Verbindungsebene parallele Ebene möglich.

Falls das passive elektrische Bauelement in einer Verbindungsebene zwischen den beiden Kontaktelementen angeordnet ist, kann das passive elektrische Bauelement bevorzugt am Steckverbindergehäuse fixiert angeordnet sein. Alternativ ist es auch denkbar, dass das passive elektrische Bauelement in der Verbindungsebene zwischen den beiden Kontaktelementen auf einer Verbindungslinie zwischen den beiden Kontaktelementen beweglich, d. h. schwimmend, gelagert ist.

In einer ersten Ausführungsform der Erfindung ist die Beabstandung zwischen dem mindestens einen Kontaktabschnitt des passiven elektrischen Bauelements und dem zugehörigen Kontaktelement durch eine dielektrische Komponente des Gegensteckverbinders verwirklicht, die durch den Steckvorgang zwischen dem mindestens einen Kontaktabschnitt und dem zugehörigen Kontaktelement eingefügt ist. Aufgrund des elektrisch isolierenden Materials der dielektrischen Komponente des Gegensteckverbinders ist der mindestens eine Kontaktabschnitt des passiven elektrischen Bauelements vom zugehörigen Kontaktelement des Steckverbinders elektrisch getrennt. Die dielektrische Komponente des Gegensteckverbinders ist bevorzugt das Steckverbindergehäuse des Gegensteckverbinders. Alternativ kann die dielektrische Komponente auch das Isolationselement oder eine weitere dielektrische Komponente des Gegensteckverbinders sein.

Im Fall einer elastischen Lagerung des passiven elektrischen Bauelements wird das passive elektrische Bauelement durch das Einfügen der dielektrischen Komponente des Gegensteckverbinders zwischen dem passiven elektrischen Bauelement und dem zugehörigen Kontaktelement bevorzugt translatorisch aus einer Kontaktierungsposition in eine Abstandsposition ausgelenkt.

Um ein einfaches und leichtgängiges Einfügen der dielektrischen Komponente des Gegensteckverbinders zwischen dem mindestens einen Kontaktabschnitt des passiven elektrischen Bauelements und dem zugehörigen Kontaktelement zu ermöglichen, weist der mindestens eine Kontaktabschnitt in Richtung des Gegensteckverbinders jeweils eine Fase auf. Ergänzend kann auch das stirnseitige Bereichsende der dielektrischen Komponente des Gegensteckverbinders, das sich zwischen dem mindestens einen Kontaktabschnitt des passiven elektrischen Bauelements und dem zugehörigen Kontaktelement einfügt, eine Fase aufweisen.

Weist das passive elektrische Bauelement aufgrund der Geometrie oder des Werkstoffes eine Elastizität auf, so wird durch das Einfügen der dielektrischen Komponente des Gegensteckverbinders zwischen dem passiven elektrischen Bauelement und dem zugehörigen Kontaktelement insbesondere der Kontaktabschnitt des passiven elektrischen Bauelements elastisch verformt. Auf diese Weise gelangt der elastisch verformte Kontaktabschnitt des passiven elektrischen Bauelements von einer Kontaktierungsposition in eine Abstandsposition. Das passive elektrische Bauelement ist hierbei zumindest bereichsweise im Steckverbindergehäuse des Steckverbinders fixiert.

Um auch bei einer derartigen Ausbildung ein einfaches und leichtgängiges Einfügen der dielektrischen Komponente des Gegensteckverbinders zwischen dem mindestens einen Kontaktabschnitt des passiven elektrischen Bauelements und dem zugehörigen Kontaktelement zu ermöglichen, ist die Geometrie des passiven elektrischen Bauelements, insbesondere die Geometrie des passiven elektrischen Bauelements im Kontaktabschnitt, in Richtung des Gegensteckverbinders gefast.

Zwischen dem mindestens einen Kontaktabschnitt des passiven elektrischen Bauelements und dem zugehörigen Kontaktelement kann alternativ auch eine dielektrische Komponente des Steckverbinders eingefügt werden, die innerhalb des Steckverbindergehäuses des Steckverbinders in Steckrichtung des Gegensteckverbinders beweglich angeordnet ist. Hierbei wird die dielektrische Komponente des Steckverbinders, die sich im nicht gesteckten Zustand der elektrischen Steckverbindung nicht zwischen dem mindestens einen Kontaktabschnitt des passiven elektrischen Bauelement und dem zugehörigen Kontaktelement befindet, beim Stecken der elektrischen Steckverbindung durch den Gegensteckverbinder zwischen dem mindestens einen Kontaktabschnitt des passiven elektrischen Bauelement und dem zugehörigen Kontaktelement eingefügt. Die bevorzugt dielektrisch ausgeführte Komponente ist bevorzugt stift- oder stangenförmig ausgeformt. Sie kann aber auch eine platten- oder buchsenförmige Ausformung oder jede andere technisch sinnvolle Ausformung aufweisen.

In einer zweiten Ausführungsform der Erfindung ist die Beabstandung zwischen dem mindestens einen Kontaktabschnitt des passiven elektrischen Bauelements und dem zugehörigen Kontaktelement dadurch verwirklicht, dass der mindestens eine Kontaktabschnitt des passiven elektrischen Bauelements durch den in das Steckverbindergehäuse des Steckverbinders eingefügten Gegensteckverbinder jeweils aus der Kontaktierungsposition in eine Abstandsposition ausgelenkt ist. Zwischen dem ausgelenkten Kontaktabschnitt des passiven elektrischen Bauelements und dem zugehörigen Kontaktelement befindet sich einzig Luft.

Da die Steckrichtung des Gegensteckverbinders parallel zum steckerseitigen Bereich der Kontaktelemente verläuft, ist in der zweiten Ausführungsform der Erfindung eine Kontaktierung zwischen dem mindestens einen Kontaktabschnitt des passiven elektrischen Bauelements und den zugehörigen Kontaktelement im leiterplattenseitigen Bereich der winkelförmig gebogenen Kontaktelemente eines als Leiterplattensteckverbinder ausgebildeten Steckverbinders vorteilhaft. In diesem Fall kann der mindestens eine Kontaktabschnitt des passiven elektrischen Bauelements durch den Gegensteckverbinder translatorisch jeweils von einer Kontaktierungsposition in eine Abstandsposition ausgelenkt werden. Denkbar ist auch eine Kontaktierung zwischen den Kontaktabschnitten des passiven elektrischen Bauelements und den zughörigen Kontaktelementen im Bereich des steckerseitigen Bereichs der Kontaktelemente. In diesem Fall werden die Kontaktbereiche des passiven elektrischen Bauelements jeweils durch den Gegensteckverbinder entlang des steckerseitigen Bereichs des zugehörigen Kontaktelements aus den steckerseitigen Bereich des zugehörigen Kontaktelements ausgelenkt.

Ist das passive elektrische Bauelement elastisch gelagert und damit auslenkbar, so kann es beim Stecken des Gegensteckverbinders mit dem Steckverbinder durch den Gegensteckverbinder ausgelenkt werden. Auf diese Weise ist wenigstens ein Kontaktabschnitt des passiven elektrischen Bauelements jeweils von einer Kontaktierungsposition in eine Abstandsposition auslenkbar und damit vom zugehörigen Kontaktelement einzig durch Luft beabstandet.

Auch in der zweiten Ausführungsform erfolgt die Auslenkung des passiven elektrischen Bauelements bevorzugt durch das Steckverbindergehäuse des Gegensteckverbinders. Alternativ kann das passive elektrische Bauelement auch durch das Isolatorelement, durch eine weitere bevorzugt dielektrisch ausgebildete Komponente oder durch das Außenleiterkontaktelement des Gegensteckverbinders erfolgen.

Das Steckverbindergehäuse, das Isolatorelement, die weitere bevorzugt dielektrisch ausgebildete Komponente oder das Außenleiterkontaktelement des Gegensteckverbinders sind jeweils derart auszuformen, dass ein stirnseitiges Ende des Steckverbindergehäuses, des Isolatorelements, der weiteren Komponente oder des Außenleiterkontaktelements des Gegensteckverbinders im gesteckten Zustand der elektrischen Steckverbindung das passive elektrische Bauelement auslenken kann.

Anstelle einer direkten Auslenkung des elastisch gelagerten passiven elektrischen Bauelements durch den Gegensteckverbinder ist auch eine indirekte Auslenkung über eine Komponente des Steckverbinders möglich, die in Steckrichtung des Gegensteckverbinders im Steckverbindergehäuse des Steckverbinders beweglich angeordnet ist. Die Komponente des Steckverbinders wird beim Steckvorgang der elektrischen Steckverbindung durch den Gegensteckverbinder in Richtung des passiven elektrischen Bauelements ausgelenkt und lenkt damit wiederum das elastisch gelagerte passive elektrische Bauelement aus. Bevorzugt ist die im Steckverbinder beweglich gelagerte Komponente dielektrisch ausgebildet, um das Risiko eines möglichen Kurzschlussstromes oder eines nach außen geführten elektrischen Potentiales zu verhindern.

Der mindestens eine Kontaktabschnitt des passiven elektrischen Bauelements ist somit in der ersten und der zweiten Ausführungsform der Erfindung jeweils in der Abstandsposition unmittelbar oder mittelbar durch den Gegensteckverbinder oder durch eine Komponente des Gegensteckverbinders, d. h. das Steckverbindergehäuse, das Isolatorelement oder eine weitere Komponente des Gegensteckverbinders, ausgelenkt. Die mittelbare Auslenkung des mindestens einen Kontaktabschnitts des passiven elektrischen Bauelements durch den Gegensteckverbinder oder durch eine Komponente des Gegensteckverbinders erfolgt hierbei über eine im Steckverbindergehäuse des Steckverbinders beweglich gelagerte Komponente.

Die Auslenkung eines Kontaktelements in einer dritten Ausführungsform der Erfindung erfolgt bevorzugt durch das zugehörige Gegenkontaktelement des Gegensteckverbinders. Bevorzugt weist das Kontaktelement hierzu im Kontaktierungsbereich mit dem Kontaktabschnitt des passiven elektrischen Bauelements, der auch der Kontaktierungsbereich mit dem Gegenkontaktelement darstellt, eine elastische Geometrie, beispielsweise eine federarmförmige Geometrie, auf. Das Gegenkontaktelement trennt das Kontaktelement vom zugehörigen Kontaktabschnitt des passiven elektrischen Bauelements, indem das Gegenkontaktelement zwischen dem Kontaktelement und dem zugehörigen Kontaktabschnitt des passiven elektrischen Bauelements eingefügt ist. Um hierbei eine Kontaktierung zwischen dem Gegenkontaktelement und dem Kontaktabschnitt des passiven elektrischen Bauelements zu verhindern, ist der Kontaktabschnitt des passiven elektrischen Bauelements derart ausgebildet, dass das Gegenkontaktelement vom Kontaktabschnitt des passiven elektrischen Bauelements im gesteckten Zustand des Steckverbinders und des Gegensteckverbinders beabstandet ist.

Alternativ kann das Kontaktelement in einer weiteren Ausprägung der dritten Ausführungsform der Erfindung durch das Steckverbindergehäuse oder eine dielektrische Komponente des Gegensteckverbinders im Steckvorgang von Steckverbinder und Gegensteckverbinder ausgelenkt werden. Im Abstandsbereich zwischen dem elastischen Kontaktelement und dem Kontaktabschnitt des passiven elektrischen Bauelements kann das Steckverbindergehäuse oder die dielektrische Komponente des Gegensteckverbinders eingefügt sein. Das Steckverbindergehäuse oder die dielektrische Komponente des Gegensteckverbinders kann das elastische Kontaktelement alternativ auch außerhalb des Abstandsbereiches auslenken. Aufgrund der Hebelwirkung des elastischen Kontaktelements ist das Kontaktelement vom Kontaktabschnitt des passiven elektrischen Bauelements im Abstandbereich beabstandet. Liegt ein starres Kontaktelement vor, so ist bei einer Auslenkung des Kontaktelement durch das Steckverbindergehäuse oder eine dielektrische Komponente des Gegensteckverbinders typischerweise ein elastisches Element im Steckverbindergehäuse vorgesehen, das das Kontaktelement von der Abstandsposition in die Kontaktierungsposition zurückführt.

Alternativ zur unmittelbaren Auslenkung kann das Kontaktelement äquivalent wie das passive elektrische Bauelement mittelbar über eine im Steckverbindergehäuse des Steckverbinders beweglich gelagerte Komponente ausgelenkt werden, die wiederum vom Gegensteckverbinder ausgelenkt wird.

Neben den beiden Kontaktelementen, die bei Übertragung eines differentiellen Signals mit dem Paar von elektrischen Leitern verbunden sind und jeweils Innenleiterkontaktelemente darstellen, kann im Steckverbinder bevorzugt ein weiteres Kontaktelement enthalten sein, das mit dem Außenleiterschirm des Datenübertragungskanals und/oder mit dem Massepotential der Sende-Empfangs-Einheit verbunden ist und ein Außenleiterkontaktelement darstellt. Das weitere Kontaktelement umschließt im Hinblick auf eine optimale Schirmung innerhalb des Steckverbinders typischerweise das Paar von Kontaktelementen.

Liegt ein Datenübertragungskanal mit zwei Innenleitern zur Übertragung eines differentiellen Signals, d. h. eines symmetrischen Signals, und einem Außenleiter vor, lassen sich folgende drei Abschlusskonfigurationen ausführen:
In einem ersten Fall sind im nicht gesteckten Zustand des Steckverbinders und des Gegensteckverbinders einzig die beiden Innenleiter-Kontaktelemente jeweils über ein als elektrischer Abschlusswiderstand ausgebildetes passives elektrisches Bauelement miteinander elektrisch verbunden. Im gesteckten Zustand des Steckverbinders und des Gegensteckverbinders ist wenigstens ein Kontaktabschnitt des passiven elektrischen Bauelements vom zugehörigen Kontaktelement beabstandet angeordnet.

Der elektrische Widerstandswert des angepassten elektrischen Abschlusswiderstandes entspricht im ersten Fall der Impedanz den Datenübertragungskanals im Gegentakt-Mode und ist somit nur für den Gegentakt-Mode optimiert.

In einem zweiten Fall sind im nicht gesteckten Zustand des Steckverbinders und des Gegensteckverbinders einzig die beiden Innenleiter-Kontaktelemente jedes InnenleiterKontaktelement jeweils über ein als elektrischer Abschlusswiderstand ausgebildetes passives elektrisches Bauelement mit dem Außenleiter-Kontaktelement elektrisch verbunden. Im gesteckten Zustand des Steckverbinders und des Gegensteckverbinders ist wenigstens ein Kontaktabschnitt jedes der beiden passiven elektrischen Bauelemente vom zugehörigen Kontaktelement beabstandet angeordnet.

Der elektrische Widerstandswert des angepassten elektrischen Abschlusswiderstandes entspricht im zweiten Fall der Impedanz den Datenübertragungskanals im Gleichtakt-Mode und ist somit nur für den Gleichtakt-Mode optimiert.

In einem dritten Fall sind im nicht gesteckten Zustand des Steckverbinders und des Gegensteckverbinders die beiden Innenleiter-Kontaktelemente und das Außenleiter-Kontaktelement jeweils über einen elektrische Abschlusswiderstand eines passiven elektrischen Bauelements miteinander elektrisch verbunden. Hierzu weist das passive elektrische Bauelement drei Kontaktabschnitte auf, die jeweils über einen elektrischen Abschlusswiderstand sternförmig oder dreieckförmig miteinander verbunden sind. Im gesteckten Zustand des Steckverbinders und des Gegensteckverbinders sind wenigstens zwei Kontaktabschnitte jeweils vom zugehörigen Kontaktelement beabstandet.

Der elektrische Widerstandswert jedes angepassten elektrischen Abschlusswiderstandes des passiven elektrischen Bauelements entspricht der Impedanz des Übertragungskanals im Gleichtakt- und im Gegentakt-Mode. Somit ist im dritten Fall ein angepasster Abschluss sowohl für den Gleichtakt-Mode als auch für den Gegentakt-Mode möglich.

Die Erfindung umfasst weiterhin einen Steckverbinder für die elektrische Steckverbindung. Für die Ausgestaltung des Steckverbinders gilt das obig zum Steckverbinder der elektrischen Steckverbindung obig Gesagte analog.

Außerdem umfasst die Erfindung auch ein Datenübertragungssystem. Das Datenübertragungssystem weist einen elektrischen Datenübertragungskanal und mehrere Sende-Empfangs-Einheiten auf. Zumindest eine, vorzugsweise eine Mehrzahl, besonders bevorzugt jede Sende-Empfangs-Einheit ist hierbei jeweils über wenigstens eine erfindungsgemäße elektrische Steckverbindung mit dem Datenübertragungskanal elektrisch verbunden.

In einer ersten Ausführungsform des Datenübertragungskanals kann vorgesehen sein, dass die Sende-Empfangs-Einheiten über die elektrische Steckverbindung mit zumindest einem Kabelabschnitt des Datenübertragungskanals unmittelbar verbunden sind. Der elektrische Datenübertragungskanal kann hierbei mehrere Abschnitte mit jeweils wenigstens zwei elektrischen Leitern aufweisen. Jeder Abschnitt des Datenübertragungskanals verbindet hierbei jeweils zwei Sende-Empfangs-Einheiten elektrisch miteinander. Jede Sende-Empfangs-Einheit ist jeweils mit einem jeweiligen Abschnitt des Datenübertragungskanals über eine erfindungsgemäße elektrische Steckverbindung elektrisch verbunden. Die beiden Abschnitte des Datenübertragungskanals, die über jeweils eine erfindungsgemäße elektrische Steckverbindung mit einer Sende-Empfangs-Einheit elektrisch verbunden sind, sind innerhalb der Sende-Empfangs-Einheit über zugehörige wenigstens zwei elektrische Leiter miteinander elektrisch verbunden. Ein derartiger Datenübertragungskanal funktioniert somit nach dem daisy-chain-Prinzip.

Ist jede Sende-Empfangs-Einheit jeweils mit nur zwei weiteren Sende-Empfangs-Einheiten verbunden, so lässt sich hiermit ein Datenübertragungssystem mit einer seriellen Verschaltung von mehreren Sende-Empfangs-Einheiten verwirklichen. Ist eine Sende-Empfangs-Einheit mit mehr als zwei weiteren Sende-Empfangs-Einheiten verbunden, so lässt sich hiermit ein Datenübertragungssystem mit Verzweigungen, d. h. ein Datenübertragungssystem mit einer baumartigen Struktur, realisieren.

In einer zweiten Ausführungsform eines Datenübertragungskanals kann vorgesehen sein, dass die Sende-Empfangs-Einheiten mittels eines jeweiligen Überbrückungsglieds, vorzugsweise ein T-Glied, mit dem Datenübertragungskanal verbunden sind. Die Überbrückungsglieder können hierzu jeweils mit zwei Kabelabschnitten des Datenübertragungskanals verbunden sein. Für die elektrische Verbindung zwischen der Sende-Empfangs-Einheit und dem Überbrückungsglied und/oder für die elektrische Verbindung zwischen dem Überbrückungsglied und den Kabelabschnitten des Datenübertragungskanals dient zumindest eine der elektrischen Steckverbindungen. Vorzugsweise ist das Überbrückungsglied über eine jeweilige elektrische Steckverbindung mit den beiden Kabelabschnitten verbindbar und über eine weitere Steckverbindung mit der Sende-Empfangs-Einheit verbindbar.

Gemäß der zweiten Ausführungsform kann außerdem vorgesehen sein, dass das Datenübertragungssystem mehrere Abschnitte mit jeweils wenigstens zwei elektrischen Leitern aufweist. Jeweils zwei benachbarte Abschnitte des Datenübertragungskanals sind über jeweils eine erfindungsgemäße elektrische Steckverbindung mit einem T-Glied miteinander verbunden. Das T-Glied ist über eine dritte erfindungsgemäße elektrische Steckverbindung entweder direkt mit der Sende-Empfangs-Einheit oder indirekt über eine zwischengeschaltete Stichleitung mit der Sende-Empfangs-Einheit elektrisch verbunden. Die Stichleitung weist äquivalent zu den einzelnen Abschnitten des Datenübertragungskanals wenigstens zwei elektrische Leiter auf. Die drei elektrische Steckverbindungen sind innerhalb des T-Gliedes elektrisch miteinander verbunden.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: ein Blockdiagram eines Datenübertragungssystems nach dem Stand der Technik,
- Fig. 2A, 2B,: eine Längsschnittdarstellung einer ersten Ausführungsform einer erfindungsgemäßen elektrischen Steckverbindung im nicht gesteckten Zustand und im gesteckten Zustand,
- Fig. 2C: eine Querschnittdarstellung einer ersten Ausführungsform einer erfindungsgemäßen elektrischen Steckverbindung im nicht gesteckten Zustand,
- Fig. 2D: eine Querschnittdarstellung einer ersten Ausführungsform einer erfindungsgemäßen elektrischen Steckverbindung im nicht gesteckten Zustand,
- Fig. 3A, 3B,: eine Längsschnittdarstellung einer weiteren Ausprägung der ersten Ausführungsform einer erfindungsgemäßen elektrischen Steckverbindung im nicht gesteckten Zustand und im gesteckten Zustand,
- Fig. 4A, 4B: zwei Längsschnittdarstellungen einer zweiten Ausführungsform einer erfindungsgemäßen elektrischen Steckverbindung im nicht gesteckten Zustand,
- Fig. 4C, 4D: zwei Längsschnittdarstellungen einer zweiten Ausführungsform einer erfindungsgemäßen elektrischen Steckverbindung im gesteckten Zustand,
- Fig. 4E, 4F: eine Querschnittsdarstellung einer zweiten Ausführungsform einer erfindungsgemäßen elektrischen Steckverbindung im nicht-gesteckten Zustand und gesteckten Zustand,
- Fig. 5A, 5B,: eine Längsschnittdarstellung einer dritten Ausführungsform einer erfindungsgemäßen elektrischen Steckverbindung im nicht gesteckten Zustand und im gesteckten Zustand,
- Fig. 6A, 6B,: eine Längsschnittdarstellung einer weiteren Ausprägung der dritten Ausführungsform einer erfindungsgemäßen elektrischen Steckverbindung im nicht gesteckten Zustand und im gesteckten Zustand,
- Fig. 7A: eine Darstellung eines sternförmigen Abschlusses eines differentiellen und geschirmten Datenübertragungskanals,
- Fig. 7B: eine Darstellung eines dreieckförmigen Abschlusses eines differentiellen und geschirmten Datenübertragungskanals und
- Fig. 8A, 8B: ein Blockdiagram einer ersten und einer zweiten Ausführungsform des erfindungsgemäßen Datenübertragungssystems.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Bevor die erfindungsgemäße elektrische Steckverbindung im Detail beschrieben wird, wird ein Datenübertragungssystem nach dem Stand der Technik, das für das technische Verständnis der elektrischen Steckverbindung nützlich ist, anhand von Fig. 1 im Folgenden erläutert:
Ein Datenübertragungssystem 1 umfasst mehrere Sende-Empfangs-Einheiten 2, die über einen in Fig. 1 gestrichelt dargestellten Datenübertragungskanal 3 Daten miteinander austauschen. Jede Sende-Empfangs-Einheit 2 enthält wenigstens jeweils eine Prozessor-Einheit 4, die die gesamte Signalverarbeitung zum Senden und Empfangen von Daten im Basisband und im Hochfrequenzband durchführt. Die Signalverarbeitung in der Prozessor-Einheit 4 ist nicht Bestandteil der Erfindung, so dass hierzu auf die umfangreiche technische Fachliteratur zur Datenübertragung in Bussystemen bzw. in Datennetzen in den unterschiedlichsten Anwendungsfeldern verwiesen wird.

Bevorzugt sind die einzelnen Sende-Empfangs-Einheiten 2 seriell über den Datenübertragungskanal 3 miteinander elektrisch verbunden. Im Datenübertragungskanal 3 wird bevorzugt ein differentielles Signal zwischen den einzelnen Sende-Empfangs-Einheiten 2 übertragen. Denkbar ist aber auch eine Übertragung eines asymmetrischen Signals. Der Datenübertragungskanal 3 weist einzelne Kabelabschnitte 28 mit wenigstens zwei elektrischen Leitern 5 auf, die jeweils zwischen zwei miteinander elektrisch verbundenen Sende-Empfangs-Einheiten 2 geschaltet sind.

Überträgt eine Sende-Empfangs-Einheit 2 Daten zu einer weiteren Sende-Empfangs-Einheit 2 des Datenübertragungssystems 1, so werden diese Daten über die dazwischen befindlichen Sende-Empfangs-Einheiten 2 nach dem daisy-chain-Prinzip weitergeleitet. Um die Datenübertragung im Datenübertragungssystem 1 nach dem daisy-chain-Prinzip zu realisieren, ist somit jede Sende-Empfangs-Einheit 2 zweifach mit dem Datenübertragungskanal 3, d. h. mit zwei Kabelabschnitten 28 von wenigstens zwei elektrischen Leitern 5, verbunden. Hierzu weist jede Sende-Empfangs-Einheit 2 zwei Steckverbinder 6 auf.

Ist eine Sende-Empfangs-Einheit 2 zwischen zwei benachbarten Sende-Empfangs-Einheiten 2 einer Kette von Sende-Empfangs-Einheiten 2 angeordnet, so sind beide Steckverbinder 6 der Sende-Empfangs-Einheit 2 jeweils mit einem Gegensteckverbinder 7 verbunden, der jeweils an einem Ende eines Kabelabschnittes 28 befestigt ist.

Damit eine Sende-Empfangs-Einheit 2 Daten von einer benachbarten Sende-Empfangs-Einheit 2 zur anderen benachbarten Sende-Empfangs-Einheit weiterleiten kann, sind die beiden Steckerverbinder 6 und die Prozessor-Einheit 4 über einen Abschnitt von zwei internen elektrischen Leitern 27 miteinander elektrisch verbunden.

Ist eine Sende-Empfangs-Einheit 2 an einem Ende einer Kette von Sende-Empfangs-Einheiten 2 angeordnet, so ist lediglich ein Steckverbinder 6 mit einem zugehörigen Gegensteckverbinder 7 eines Kabelabschnittes 28 verbunden. Der andere Steckverbinder 6 ist mit einem weiteren Gegensteckverbinder 8 verbunden, der mit einem angepassten elektrischen Widerstand abgeschlossen ist. Durch den angepassten Abschluss ist der aus einzelnen Kabelabschnitten 28 mit wenigstens zwei elektrischen Leitern 5 zusammengesetzte Datenübertragungskanal 3 für eine reflexionsfreie Übertragung eines hochfrequenten differentiellen Signals geeignet.

Um ein Stecken eines weiteren Gegensteckverbinders 8 mit einem angepassten elektrischen Widerstand an einer Sende-Empfangs-Einheit 2 an einem Ende der Kette von Sende-Empfangs-Einheiten 2 zu vermeiden, wird vorteilhaft die im Folgenden zu erläuternde elektrische Steckverbindung 9 verwendet:
Anhand der Längsschnittdarstellungen der Figuren 2A und 2B und der Querschnittsdarstellung der Fig. 2C wird im Folgenden eine erste Ausführungsform einer elektrischen Steckverbindung 9 im nicht gesteckten Zustand und im gesteckten Zustand erläutert:
Die elektrische Steckverbindung 9 umfasst einen Steckverbinder 6 und einen zugehörigen Gegensteckverbinder 7. Der Steckverbinder 6 ist bevorzugt als Leiterplattensteckverbinder ausgebildet. Innerhalb eines Steckverbindergehäuses 10 des Steckverbinders 6 ist ein Paar von Kontaktelementen 11 angeordnet, die mit dem Paar von internen elektrischen Leitern 27 innerhalb einer Sende-Empfangs-Einheit 2 verbunden sind. Die Kontaktelemente 11 stellen jeweils ein Innenleiterkontaktelement dar und sind jeweils bevorzugt als Kontaktstift ausgebildet. Die Kontaktelemente 11 weisen einen rechtwinkligen Verlauf zwischen einer leiterplattenseitigen Schnittstelle 13 und einer kabelseitigen Schnittstelle 12 auf. Die beiden Kontaktelemente 11 sind jeweils bevorzugt in einer entsprechend ausgeformten Durchführung innerhalb des Steckverbindergehäuses 10 geführt. Im Bereich der leiterplattenseitigen Schnittstelle 13 sind die Kontaktelemente 11 aus dem Steckverbindergehäuse 10 herausgeführt. Im Bereich der kabelseitigen Schnittstelle 12 enden die Kontaktelemente 11 in einer im Steckverbindergehäuse 10 ausgebildeten Ausnehmung 14, die zur Aufnahme der steckerseitigen Schnittstelle 15 des Gegensteckverbinders 7 dient.

Neben dem Paar von Kontaktelementen 11, die Innenleiterkontaktelemente darstellen, sind weitere Kontaktelemente 16 innerhalb des Steckverbindergehäuses 10 angeordnet, die Außenleiterkontaktelemente darstellen. Im Bereich der leiterplattenseitigen Schnittstelle 13 sind die als Außenleiterkontaktelemente dienenden weiteren Kontaktelemente 16 bevorzugt stiftförmig ausgebildet. Typischerweise sind vier Außenleiterkontaktelemente vorgesehen und aus dem Steckverbindergehäuse 10 herausgeführt. Die Ausformung der Außenleiterkontaktierung im Bereich der kabelseitigen Schnittstelle 12 ist an die Ausformung der Außenleiterkontaktierung des Gegensteckverbinders 7 ausgerichtet und ist typischerweise hülsenförmig ausgebildet. Somit gehen die an der leiterplattenseitigen Schnittstelle 13 stiftförmig ausgebildeten Außenleiterkontaktelemente innerhalb des Steckverbindergehäuses in ein an der kabelseitigen Schnittstelle 12 typischerweise hülsenförmiges Außenleiterkontaktelement über.

Das Paar von Kontaktelementen 11 und die weiteren Kontaktelemente 16 sind jeweils in einer Bohrung einer Leiterplatte eingefügt. Bevorzugt über eine Lötverbindung oder alternativ über eine Pressverbindung sind die einzelnen Kontaktelemente 11 und 16 mit Leiterplattenkontakten im Bereich der Bohrungen elektrisch und mechanisch verbunden.

In einem Hohlraum 17 des Steckverbindergehäuses 10 ist ein passives elektrisches Bauelement 18 fixiert angeordnet. Das passive elektrische Bauelement 18 ist bevorzugt als angepasster elektrischer Widerstand ausgebildet. Die Geometrie und der Werkstoff des elektrischen Widerstands sind so gewählt, dass der elektrische Widerstandswert dem Wellenwiderstand des differentiellen elektrischen Leiterpaares im Datenübertragungskanal 3 entspricht und somit angepasst ist.

Das passive elektrische Bauelement 18, d. h. der elektrische Widerstand, weist an seinen beiden axialen Enden jeweils einen Kontaktabschnitt 19 zur Kontaktierung mit den Kontaktelementen 11 auf. Das passive elektrische Bauelement 18 ist derart im Hohlraum 17 angeordnet und weist eine derartige axiale Längserstreckung auf, dass die beiden Kontaktabschnitte 19 des passiven elektrischen Bauelements 18 im nicht gesteckten Zustand von Steckverbinder 6 und Gegensteckverbinder 7 gemäß Fig. 2A bzw. Fig. 2C jeweils ein unterschiedliches Kontaktelement 11 kontaktieren. Das passive elektrische Bauelement 18 ist mit einem ebenfalls im Hohlraum 17 des Steckverbindergehäuses 10 angeordneten elastischen Element 20 verbunden. Das elastische Element 20 ist bevorzugt eine Feder mit einem Federarm. Das elastische Element 20 ist vorgespannt im Hohlraum 17 des Steckverbindergehäuses 10 angeordnet. Die Vorspannung des elastischen Elements 20 übt auf das passive elektrische Bauelement 18 eine Kraft aus, mit der die Kontaktabschnitte 19 des passiven elektrischen Bauelements 18 einen ausreichenden Kontaktdruck auf die zugehörigen Kontaktelemente 11 ausüben. Somit sind die beiden Kontaktelemente 11 über das passive elektrische Bauelement 18 im nicht gesteckten Zustand der elektrischen Verbindung 9 sicher elektrisch miteinander verbunden.

Im gesteckten Zustand des Steckverbinders 6 und des Gegensteckverbinders 7 gemäß Fig. 2B ist die steckerseitige Schnittstelle 15 des Gegensteckverbinders 7 in die als Ausnehmung 14 ausgebildete kabelseitige Schnittstelle 12 des Steckverbinders 6 eingefügt.

Im gesteckten Zustand kontaktieren die stiftförmig ausgebildeten Kontaktelemente 11 des Steckverbinders 6 zugehörige buchsenförmig ausgebildete Gegenkontaktelemente 21 des Gegensteckverbinders 7. Alternativ können die Gegenkontaktelemente 21 des Gegensteckverbinders 7 stiftförmig ausgeführt sein und buchsenförmige Kontaktelemente 11 des Steckverbinders 6 kontaktieren.

In der ersten Ausführungsform der elektrischen Steckverbindung 9 fügt sich im gesteckten Zustand eine dielektrische Komponente des Gegensteckverbinders 7, bevorzugt das Steckverbindergehäuse 22 des Gegensteckverbinders 7, zwischen den Kontaktelementen 11 und den Kontaktabschnitten 19 des passiven elektrischen Bauelements 18 ein und unterbricht somit den Kontakt zwischen den Kontaktelementen 11 und den zugehörigen Kontaktabschnitten 19 des passiven elektrischen Bauelements 18.

Die buchsenförmigen Gegenkontaktelemente 20 des Gegensteckverbinders 7 sind bevorzugt im Bereich der steckerseitigen Schnittstelle 15 von einem stiftförmig ausgebildeten Bereich 23 des Steckverbindergehäuses 22 des Gegensteckverbinders 7 umschlossen. Dieser stiftförmige Bereich 23 des Steckverbindergehäuses 22 des Gegensteckverbinders 7 ist wiederum in der Ausnehmung 14 des Steckverbindergehäuses 10 des Steckverbinders 6 eingefügt.

Der stiftförmig ausgebildete Bereich 23 des Steckverbindergehäuses 22 des Gegensteckverbinders 7 kann bevorzugt eine Verlängerung 24 aufweisen, die im gesteckten Zustand des Steckverbinders 6 und des Gegensteckverbinders 7 zwischen den Kontaktelementen 11 und den Kontaktabschnitten 19 des passiven elektrischen Bauelements 18 eingefügt ist und somit den Kontakt zwischen den Kontaktelementen 11 und den zugehörigen Kontaktabschnitten 19 des passiven elektrischen Bauelements 18 unterbricht.

Alternativ kann im Steckvorgang auch eine im Steckverbindergehäuse 10 des Steckverbinders 6 in Steckrichtung des Gegensteckverbinders 7 beweglich gelagerte Komponente aus einem elektrisch isolierenden Werkstoff, d. h. aus einem dielektrischen Werkstoff, durch das Steckverbindergehäuse 22 des Gegensteckverbinders 7 ausgelenkt werden und sich dadurch zwischen den Kontaktelementen 11 und den zugehörigen Kontaktabschnitten 19 des passiven elektrischen Bauelements 18 einfügen.

Anstelle des dielektrischen Steckverbindergehäuses 22 des Gegensteckverbinders 7 können die Kontaktabschnitte 19 des passiven elektrischen Bauelements 18 auch durch das Isolatorelement oder durch eine weitere dielektrische Komponente des Gegensteckverbinders 7 im gesteckten Zustand des Steckverbinders 6 und des Gegensteckverbinders 7 aus der Kontaktierungsposition in die Abstandsposition ausgelenkt werden und damit den Kontakt zu den zugehörigen Kontaktelementen 11 verlieren.

Wie aus Fig. 2C hervorgeht, können beide Kontaktabschnitte 19 des passiven elektrischen Bauelements 18 durch das Steckverbindergehäuse 22 des Gegensteckverbinders 7, insbesondere durch die Verlängerung 24 des Steckverbindergehäuses 22 des Gegensteckverbinders 7, von den zugehörigen Kontaktelementen 11 beabstandet sein. Denkbar ist aber auch, dass nur ein einziger Kontaktabschnitt 19 des passiven elektrischen Bauelements 18 durch das Steckverbindergehäuse 22 des Gegensteckverbinders 7, insbesondere durch eine entsprechend ausausgebildete Verlängerung 24 des Steckverbindergehäuses 22 des Gegensteckverbinders 7, vom zugehörigen Kontaktelement 11 beabstandet ist. Der andere Kontaktabschnitt 19 des passiven elektrischen Bauelements 18 ist beispielsweise über eine Löt- oder Pressverbindung mit dem zugehörigen Kontaktelement 11 verbunden.

Neben dem in Fig. 2C dargestellten symmetrischen Abschluss der beiden Kontaktelemente 11 durch ein dazwischen geschaltetes passives elektrisches Bauelement 18 ist gemäß Fig. 2D auch ein asymmetrischer Abschluss der beiden Kontaktelemente 11 möglich:
Hierbei ist im nicht gesteckten Zustand des Steckverbinders 6 und des Gegensteckverbinders 7 jedes als Innenleiterkontaktelement dienende Kontaktelement 11 jeweils über ein passives elektrisches Bauelement 18 mit jeweils einem als Außenleiterkontaktelement dienenden Kontaktelement 16 verbunden. Wie aus Fig. 2D hervorgeht, ist hierbei jeweils ein Kontaktabschnitt 19 des passiven elektrischen Bauelements 18 beispielsweise über eine Löt- oder Pressverbindung mit dem zugehörigen Kontaktelement - in Fig. 2D mit dem Außenleiterkontaktelement 16 - verbunden. Das jeweils andere Kontaktelement - in Fig. 2D das Innenleiterkontaktelement 11 - kann im gesteckten Zustand der elektrischen Steckverbindung 9 durch das Steckverbindergehäuse 22 des Gegensteckverbinders 7 vom zugehörigen Kontaktabschnitt 19 des jeweiligen passiven elektrischen Bauelements 18 beanstandet sein. Denkbar ist aber auch im Fall eines asymmetrischen Abschlusses der beiden Kontaktelemente 11, dass die beide Kontaktabschnitte 19 von beiden passiven elektrischen Bauelementen 18 durch das Steckverbindergehäuse 22 des Gegensteckverbinders 7 von
den zugehörigen Kontaktelementen 11 bzw. 16 beanstandet sind. Im nicht gesteckten Zustand des Steckverbinders 6 und des Gegensteckverbinder 7 kontaktieren der eine Kontaktabschnitt 19 der beiden passiven elektrischen Bauelemente 24 jeweils das als Innenleiterkontaktelement dienende Kontaktelement 11 und der andere Kontaktabschnitt 19 der beiden passiven elektrischen Bauelemente 24 jeweils das als Außenleiterkontaktelement dienende Kontaktelement 16.

In einer weiteren Ausprägung der ersten Ausführungsform der elektrischen Steckverbindung gemäß der Figuren 3A und 3B wird die Beabstandung der Kontaktabschnitte 19 des passiven elektrischen Bauelements 18 von den zugehörigen Kontaktelementen 11 durch ein Einfügen des Steckverbindergehäuses 22 des Gegensteckverbinders 7 zwischen dem mindestens einen Kontaktelement 11 und dem zugehörigen Kontaktabschnitt 19 eines elastisch ausgebildeten passiven elektrischen Bauelements 18 verwirklicht.

Die elastische Ausbildung des passiven elektrischen Bauelements 18 ist durch eine elastische Geometrie des passiven elektrischen Bauelements 18 verwirklicht. Die elastische Geometrie des passiven elektrischen Bauelements 18 ist beispielsweise durch eine federarmförmige Geometrie realisierbar. Ist das passive elektrische Bauelements 18 als elektrischer Abschlusswiderstand realisiert, so ist die federarmförmige Geometrie metallisch ausgebildet. Die elastische Geometrie und das Metall des passiven elektrischen Bauelements 18 werden hierbei so gewählt, dass der elektrische Widerstandswert des passiven elektrischen Bauelements 18 einer angepassten Impedanz des Datenübertragungskanals entspricht.

Bevorzugt ist die Geometrie des passiven elektrischen Bauelements 18 in Steckrichtung der elektrischen Steckverbindung 9, d. h. in einer Richtung quer zur Längserstreckung des passiven elektrischen Bauelements 18, elastisch ausgeführt. Durch die elastische Ausbildung des passiven elektrischen Bauelements 18 ist es möglich, beim Steckvorgang der elektrischen Steckverbindung 9 das Steckverbindergehäuse 22 des Gegensteckverbinders 7 zwischen dem Kontaktelement 11 und dem zugehörigen Kontaktabschnitt 19 des passiven elektrischen Bauelements 18 einzufügen. Das passive elektrische Bauelement 18 und somit auch der Kontaktabschnitt 19 des passiven elektrischen Bauelements 18 wird aufgrund der elastischen Geometrie beim Steckvorgang verformt und gelangt von der Kontaktierungsposition in die Abstandsposition. Denkbar ist es auch, die elastische Geometrie des passiven elektrischen Bauelements 18 auch in Längserstreckungsrichtung des passiven elektrischen Bauelements 18, insbesondere im Bereich der Kontaktabschnitte 19 des passiven elektrischen Bauelements 18, auszubilden.

In einer zweiten Ausführungsform der elektrischen Steckverbindung 9 gemäß der Figuren 4A, 4B, 4C, 4D, 4E und 4F erfolgt die Kontakttrennung zwischen den beiden Kontaktelementen 11 und den zugehörigen Kontaktabschnitten 19 des passiven elektrischen Bauelements 18 durch eine Auslenkung eines im Steckverbindergehäuse 10 des Steckverbinders 6 beweglich gelagerten passiven elektrischen Bauelements 18. Mit der Auslenkung des passiven elektrischen Bauelements 18 wird auch der mindestens eine bewegliche Kontaktabschnitt 19 des passiven elektrischen Bauelements 18 ausgelenkt. Der mindestens eine bewegliche Kontaktabschnitt 19 des passiven elektrischen Bauelements 18 wird somit - ohne Zwischenschaltung des Steckverbindergehäuses 22 des Gegensteckverbinders 7 - von einer Kontaktierungsposition in eine Abstandsposition ausgelenkt und ist damit einzig durch eine dazwischen befindliche Luft vom zugehörigen Kontaktelement 11 beabstandet.

Das passive elektrische Bauelement 18 ist im Hohlraum 17 des Steckverbindergehäuses 10 elastisch gelagert, indem im nicht gesteckten Zustand des Steckverbinders 6 und des Gegensteckverbinders 7 gemäß der Figuren 4A, 4B und 4E wenigstens ein elastisches Element 20 das passive elektrische Bauelement 18, d. h. den elektrischen Widerstand, gegen die beiden Kontaktelemente 11 drückt. Die beiden Kontaktabschnitte 19 des passiven elektrischen Bauelements 18 befinden sich jeweils in einer Kontaktierungsposition. Die beiden Kontaktelemente 11 sind hierbei über das passive elektrische Bauelement 18 miteinander elektrisch verbunden. Das elastische Element 20 ist beispielsweise wie in den Figuren angedeutet als Federarm realisiert, das im Hohlraum 17 des Steckverbindergehäuses 10 fixiert ist. Anstelle eines Federarms ist alternativ auch eine Torsionsfeder, eine Tellerfeder oder ein Element aus einem elastischen Material, beispielsweise aus Elastomer, möglich.

Im gesteckten Zustand des Steckverbinders 6 und des Gegensteckverbinders 7 gemäß der Figuren 4C, 4D und 4F lenkt eine Komponente 25 des Steckverbinders 6, die im Steckverbindergehäuse 10 des Steckverbinders 6 in Steckrichtung des Gegensteckverbinders 7 beweglich gelagert ist, das passive elektrische Bauelement 18 mit ihren beiden Kontaktabschnitten 19 aus. Die beiden Kontaktabschnitte 19 des passiven elektrischen Bauelements 18 befinden sich hierbei jeweils in einer Abstandsposition. Die beiden Kontaktelemente 11 sind nicht über das passive elektrische Bauelement 18 miteinander elektrisch verbunden.

Die Auslenkung der bevorzugt dielektrisch ausgeführten Komponente 25 wiederum erfolgt durch das Steckverbindergehäuse 22 des Gegensteckverbinders 7, das in das Steckverbindergehäuse 10 des Steckverbinders 6 gesteckt ist. Da die Auslenkung des passiven elektrischen Bauelements 18 mittelbar durch das Steckverbindergehäuse 22 des Gegensteckverbinders 7 erfolgt, erfolgt die Auslenkung des passiven elektrischen Bauelements 18 bevorzugt in Steckrichtung des Gegensteckverbinders 7. Somit ist das passive elektrische Bauelement 18 mit den Kontaktabschnitten 19 bevorzugt in einem Bereich der Kontaktelemente 11 innerhalb des Steckverbindergehäuses 10 anzuordnen, der sich an die leiterplattenseitige Schnittstelle 13 anschließt.

Die Auslenkung des passiven elektrischen Bauelements 18 kann alternativ durch eine Verlängerung 24 des Steckverbindergehäuses 22 des Gegensteckverbinders 7 direkt ohne Zwischenschaltung einer beweglich gelagerten und bevorzugt dielektrisch ausgeführten Komponente 25 erfolgen. Das passive elektrische Bauelement 18 kann in Alternative zum Steckverbindergehäuse 22 des Gegensteckverbinders 7 auch durch das Isolatorelement, durch das Außenleiterkontaktelement oder durch eine weitere Komponente des Gegensteckverbinders 7 ausgelenkt sein.

In einer dritten Ausführungsform einer erfindungsgemäßen elektrischen Steckverbindung 9 gemäß der Figuren 5A und 5B
wird mindestens ein Kontaktelement 11 beim Steckvorgang der elektrischen Steckverbindung 9 durch das zugehörige Gegenkontaktelement 21 ausgelenkt und damit von einer Kontaktierungsposition in eine Abstandsposition ausgelenkt:
Hierzu ist das einzelne Kontaktelement 11 jeweils elastisch ausgebildet. Gemäß der Figuren 5A und 5B weist das einzelne Kontaktelement 11 jeweils einen federarmförmigen Bereich 26 auf. Im nicht gesteckten Zustand der elektrischen Steckverbindung 9 gemäß Fig. 5A kontaktiert das einzelne Kontaktelement 11 den zugehörigen Kontaktabschnitt 19 des passiven elektrischen Bauelements 18. Hierbei ist der federarmförmige Bereich 26 des einzelnen Kontaktelements 11 vorgespannt und übt über diese Vorspannung einen ausreichenden Kontaktdruck auf den zugehörigen Kontaktabschnitt 19 des passiven elektrischen Bauelements 18 aus.

Aufgrund der Elastizität des Kontaktelements 11, insbesondere aufgrund des federarmförmigen Bereichs 26 des Kontaktelements 11, kann im gesteckten Zustand der elektrischen Steckverbindung 9 gemäß Fig. 5B das Gegenkontaktelement 21 des Gegensteckverbinders 7 das Kontaktelement 11 auslenken. Das Kontaktelement 11 gelangt dadurch von einer Kontaktierungsposition in eine Abstandsposition. Der elastische Bereich des Kontaktelements 11, d. h. der federarmförmige Bereich 26 des Kontaktelements 11, ist hierbei bevorzugt im Kontaktierungsbereich mit dem Kontaktabschnitt 19 des passiven elektrischen Bauelements 18 ausgebildet. Durch den Steckvorgang der elektrischen Steckverbindung 19 kann sich somit das zugehörige Gegenkontaktelement 21 leicht zwischen dem Kontaktelement 11 und dem zugehörigen Kontaktabschnitt 19 des passiven elektrischen Bauelements 18 einfügen und das Kontaktelement von einer Kontaktierungsposition in eine Abstandsposition auslenken. Gleichzeitig erfolgt durch den Steckvorgang der elektrischen Steckverbindung 9 eine Kontaktierung zwischen den Kontaktelementen 11 und den zugehörigen Gegenkontaktelementen 21.

Um eine elektrische Verbindung zwischen den beiden Gegenkontaktelementen 21 des Gegensteckverbinders 7 über das passive elektrische Bauelement 18 zu verhindern, ist das passive elektrische Bauelement 18 derart ausgeformt, dass die Gegenkontaktelemente 21 von den beiden Kontaktabschnitten 19 des passiven elektrischen Bauelements 18 im gesteckten Zustand der elektrischen Steckverbindung 9 beabstandet sind.

In einer weiteren Ausprägung der dritten Ausführungsform der erfindungsgemäßen elektrischen Steckverbindung 9 gemäß der Figuren 6A und 6B ist mindestens ein Kontaktelement 11 elastisch gelagert. Hierzu ist in einem Hohlraum 17 des Steckverbindergehäuses 10 des Steckverbinders 6, in dem auch das zugehörige Kontaktelement 11 beweglich gelagert ist, ein elastisches Element 20 angeordnet, das mit dem Kontaktelement 11 verbunden ist. Das elastische Element 20 ist vorgespannt und übt über seine Vorspannung auf das Kontaktelement 6 eine Kraft aus, welche im nicht gesteckten Zustand der elektrischen Steckverbindung 9 gemäß Fig. 6A einen Kontaktdruck vom Kontaktelement 11 auf den zugehörigen Kontaktabschnitt 19 des passiven elektrischen Bauelements 18 überträgt.

Im Steckvorgang der elektrischen Steckverbindung 9 gemäß Fig. 6B wird das einzelne Kontaktelement 11 durch das Steckverbindergehäuse 22 des Gegensteckverbinders 7, insbesondere durch eine bevorzugt konisch ausgeformte Öffnung des Steckverbindergehäuse 22 des Gegensteckverbinders 7, in dem das zugehörige Gegenkontaktelement 21 angeordnet ist, ausgelenkt und damit von einer Kontaktierungsposition in eine Abstandsposition ausgelenkt. Im gesteckten Zustand des Steckverbinders 6 und des Gegensteckverbinders 7 ist das einzelne Kontaktelement 11 vom zugehörigen Kontaktabschnitt 19 des passiven elektrischen Bauelements 18 getrennt.

In der dritten Ausführungsform der erfindungsgemäßen elektrischen Steckverbindung 9 kann auch nur ein einziges Kontaktelement 11 vom zugehörigen Kontaktabschnitt 19 des passiven elektrischen Bauelements 18 durch ein zugehöriges Gegenkontaktelement 21 bzw. das Steckverbindergehäuse 22 des Gegensteckverbinders 7 ausgelenkt werden, während das andere Kontaktelement 11 mit dem zugehörigen Kontaktabschnitt 19 des passiven elektrischen Bauelements 18 dauerhaft verbunden ist.

Aus Fig. 7A geht eine schematische Darstellung einer sternförmigen Verschaltung eines elektrischen Abschlusses für einen differentiellen und geschirmten Datenübertragungskanal 3 hervor:
Der Steckverbinder 6 enthält hierzu zwei als Innenleiterkontaktelemente dienende Kontaktelemente 11 zur Übertragung des differentiellen Signals und ein als Außenleiterkontaktelement dienendes Kontaktelement 16 zur Außenleiterschirmung. Das passive elektrische Bauelement 18 weist entsprechend drei Kontaktabschnitte 19 auf, die über jeweils einen gleich groß dimensionierten elektrischen Widerstand sternförmig miteinander verbunden sind.

Im nicht gesteckten Zustand des Steckverbinders 6 und des Gegensteckverbinders 7 kontaktieren zwei Kontaktabschnitte 19 des passiven elektrischen Bauelements jeweils ein unterschiedliches als Innenleiterkontaktelement dienendes Kontaktelement 11 und ein Kontaktabschnitt 19 das als Außenleiterkontaktelement dienende Kontaktelement 16.

Im gesteckten Zustand des Steckverbinders 6 und des Gegensteckverbinders 7 sind wenigstens zwei Kontaktelemente der insgesamt drei Kontaktelemente 11 und 16 vom zugehörigen Kontaktabschnitt 19 des passiven elektrischen Bauelements 18 beabstandet.

Die Fig. 7B stellt schematisch eine korrespondierende dreieckförmige Verschaltung eines elektrischen Abschlusses für einen differentiellen und geschirmten Datenübertragungskanal 3 dar.

Schließlich werden im Folgenden die beiden Ausführungsformen eines erfindungsgemäßen Datenübertragungssystem 1 anhand von Figuren 8A und 8B erläutert:
Die erste Ausführungsform eines erfindungsgemäßen Datenübertragungssystems 1 stellt eine Erweiterung des anhand der Fig. 1 beschriebenen Datenübertragungssystems nach dem Stand der Technik dar. Deshalb wird auf eine wiederholte Beschreibung von Merkmalen der ersten Ausführungsform eines erfindungsgemäßen Datenübertragungssystems 1 gemäß Fig. 8A verzichtet, die identisch zu den Merkmalen des Datenübertragungssystems 1 nach dem Stand der Technik gemäß Fig. 1 sind.

Wie aus Fig. 8A in Abgrenzung zur Fig. 1 ersichtlich ist, ist einzig bei der Sende-Empfangs-Einheit 2, die an einem Ende der seriell miteinander verschalteten Sende-Empfangs-Einheiten 2 angeordnet ist, ein einziger Steckverbinder 6 mit einem Gegensteckverbinder 7 eines Kabelabschnitts 28 mit wenigstens zwei elektrischen Leitern 5 elektrisch verbunden. Der weitere Steckverbinder 6 dieser Sende-Empfangs-Einheiten 2 ist jeweils nicht mit einem Gegensteckverbinder 7 elektrisch verbunden. Stattdessen enthält jede Sende-Empfangs-Einheit 2 jeweils einen erfindungsgemäßen Steckverbinder 6.

Dieser erfindungsgemäße Steckverbinder 6 bildet mit dem Gegensteckverbinder 7 eine erfindungsgemäße elektrische Steckverbindung 9, wie sie obig ausführlich erläutert ist.

In einem nicht gesteckten Zustand des erfindungsgemäßen Steckverbinders 6 und des zugehörigen Gegensteckverbinders 7 sind die beiden Kontaktelemente 11 des Paares von Innenleiterkontaktelementen über ein passives elektrisches Bauelement 18 überbrückt, das bevorzugt ein angepasster elektrischer Widerstand ist. Der Datenübertragungskanal 3, der mehrere Kabelabschnitte 28 mit jeweils wenigstens zwei elektrischen Leitern 5 aufweist, ist somit an seinem Ende angepasst abgeschlossen und verhindert unerwünschte Reflexionen eines hochfrequenten Datenübertragungssignals am Ende seines Datenübertragungskanals 3.

In einem gesteckten Zustand des erfindungsgemäßen Steckverbinders 6 und des zugehörigen Gegensteckverbinders 7 sind die beiden Kontaktelemente 11 des Paares von Innenleiterkontaktelementen nicht über ein passives elektrisches Bauelement 18 überbrückt. Stattdessen sind die beiden Kontaktelemente 11 des Steckverbinders 6 mit den Gegenkontaktelementen 21 des Gegensteckverbinders 7 elektrisch verbunden.

Ohne Stecken eines Gegensteckverbinders mit integrierten Abschlusswiderstand und ohne Verwendung eines Steckverbinders mit einem durch den Anwender von außerhalb des Steckverbindergehäuses verschiebbaren Schalters ist hiermit ein Steckverbinder geschaffen, der automatisch einzig durch das Stecken oder Lösen der elektrischen Steckverbindung ein Zu- oder Abschalten eines angepassten Abschlusswiderstandes ermöglicht.

In einer zweiten Ausführungsform eines erfindungsgemäßen Datenübertragungssystems 1 gemäß Fig. 8B weist der Datenübertragungskanal 3 auch mehrere Kabelabschnitte 28 mit jeweils wenigstens einem Paar von elektrischen Leitern 5 auf. Jeweils zwei benachbarte Kabelabschnitte 28 sind über ein zwischengeschaltetes Überbrückungsglied 29 miteinander elektrisch verbunden. Das Überbrückungsglied 29 ist als T-Glied ausgeführt und weist somit drei Steckverbinder auf, die jeweils über wenigstens zwei interne elektrische Leiter 27 miteinander elektrisch verbunden sind. Zwei der Steckverbinder im Überbrückungsglied 29 sind jeweils als erfindungsgemäße Steckverbinder 6 ausgebildet, die jeweils mit einem Gegensteckverbinder 7 an einem Ende eines jeweils benachbarten Kabelabschnitts 28 eine erfindungsgemäße elektrische Steckverbindung 9 bilden.

Der dritte Steckverbinder im Überbrückungsglied 29 ist als weiterer Steckverbinder 30 ausgebildet und bildet mit einem Gegensteckverbinder 32, der an einem Ende einer Stichleitung 31 befestigt ist, eine elektrische Steckverbindung. Der weitere Steckverbinder 30 korrespondiert zu dem Gegensteckverbinder 32 und muss nicht zwingend ein erfindungsgemäßer Steckverbinder 6 sein. Die Stichleitung 31 weist ebenfalls wenigstens zwei in einem Kabel geführte elektrische Leiter 5 auf. Der weitere Gegensteckverbinder 32 am anderen Ende jeder Stichleitung 31 bildet mit einem in der zugehörigen Sende-Empfangs-Einheit 2 angeordneten weiteren Steckverbinder 30 ebenfalls eine elektrische Steckverbindung. In einer weiteren Ausprägung der zweiten Ausführungsform eines erfindungsgemäßen Datenübertragungssystems 1 kann die Stichleitung 31 zwischen einer Sende-Empfangs-Einheit 2 und einem zugehörigen Überbrückungsglied 29 entfallen. In diesem Fall bildet der weitere Steckverbinder 30 des Überbrückungsgliedes 29 mit dem in der Sende-Empfangs-Einheit 2 angeordneten weiteren Steckverbinder 30, der als Gegensteckverbinder agiert, eine elektrische Steckverbindung.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

## Patentansprüche

1. Elektrische Steckverbindung (9) umfassend einen Steckverbinder (6) und einen Gegensteckverbinder (7), wobei im Steckverbinder (6) wenigstens zwei Kontaktelemente (11; 16) und ein passives elektrisches Bauelement (18) aufweisend wenigstens zwei Kontaktabschnitte (19) angeordnet sind, wobei in einem nicht gesteckten Zustand des Steckverbinders (6) und des Gegensteckverbinders (7) zwei Kontaktabschnitte (19) des passiven elektrischen Bauelements (18) jeweils ein unterschiedliches Kontaktelement (11; 16) kontaktieren und in einem gesteckten Zustand des Steckverbinders (6) und des Gegensteckverbinders (7) wenigstens ein Kontaktabschnitt (19) des passiven elektrischen Bauelements (18) vom jeweiligen Kontaktelement (11; 16) jeweils mittels einer Auslenkung des passiven elektrischen Bauelements (18) oder wenigstens eines der Kontaktelemente (11; 16) durch den Gegensteckverbinder (7) voneinander beabstandet ist.

2. Elektrische Steckverbindung (9) nach Anspruch 1,
**dadurch gekennzeichnet,**
**dass** im nicht gesteckten Zustand des Steckverbinders (6) und des Gegensteckverbinders (7) die beiden Kontaktelemente (11; 16) einzig über das passive elektrische Bauelement (18) miteinander elektrisch verbunden sind.

3. Elektrische Steckverbindung (9) nach einem der Ansprüche 1 bis 2,
**dadurch gekennzeichnet,**
**dass** wenigstens ein Kontaktelement (11; 16) jeweils elastisch gelagert ist oder elastisch ausgebildet ist und im nicht gesteckten Zustand des Steckverbinders (6) und des Gegensteckverbinders (7) durch eine Vorspannung der Elastizität das jeweilige Kontaktelement (11; 16) den zugehörigen Kontaktabschnitt (19) mit einem Kontaktdruck kontaktiert.

4. Elektrische Steckverbindung (9) nach einem der Ansprüche 1 bis 3,
**dadurch gekennzeichnet,**
**dass** das passive elektrische Bauelement (18) elastisch gelagert ist oder elastisch ausgebildet ist und im nicht gesteckten Zustand des Steckverbinders (6) und des Gegensteckverbinders (7) durch eine Vorspannung der Elastizität wenigstens einer der Kontaktabschnitte (19) das zugehörige Kontaktelement (11; 16) mit einem Kontaktdruck kontaktiert.

5. Elektrische Steckverbindung (9) nach Anspruch 4,
**dadurch gekennzeichnet,**
**dass** das passive elektrische Bauelement (18) entlang einer Verbindungslinie zwischen den beiden Kontaktelementen (11; 16) beweglich gelagert ist.

6. Elektrische Steckverbindung (9) nach einem der Ansprüche 1 bis 5,
**dadurch gekennzeichnet,**
**dass** zwischen dem gesteckten Zustand und dem nicht gesteckten Zustand eine translatorische oder eine rotatorische Relativbewegung zwischen dem wenigstens einen Kontaktabschnitt (19) des passiven elektrischen Bauelement (18) und dem zugehörigen Kontaktelement (11; 16) erfolgt.

7. Elektrische Steckverbindung (9) nach einem der Ansprüche 1 bis 6,
**dadurch gekennzeichnet,**
**dass** im gesteckten Zustand des Steckverbinders (6) und des Gegensteckverbinders (7) wenigstens zwischen einem der Kontaktabschnitte (19) und dem zugehörigen Kontaktelement (11; 16) jeweils eine dielektrische Komponente des Gegensteckverbinders (7) eingefügt ist.

8. Elektrische Steckverbindung (9) nach einem der Ansprüche 1 bis 6,
**dadurch gekennzeichnet,**
**dass** im gesteckten Zustand des Steckverbinders (6) und des Gegensteckverbinders (7) das passive elektrische Bauelement (18) oder wenigstens eines der Kontaktelemente (11; 16) jeweils durch den Gegensteckverbinder (7) derart ausgelenkt ist, dass wenigstens einer der Kontaktabschnitte (19) jeweils vom zugehörigen Kontaktelement (11; 16) einzig durch eine dazwischen befindliche Luft beabstandet ist.

9. Elektrische Steckverbindung (9) nach einem der Ansprüche 1 bis 8,
**dadurch gekennzeichnet,**
**dass** im Steckverbinder (6) eine Komponente (26) des Steckverbinders (6) in einer Steckrichtung des Gegensteckverbinders (7) beweglich gelagert ist, die im gesteckten Zustand des Steckverbinders (6) und des Gegensteckverbinders (7) durch den Gegensteckverbinder (7) ausgelenkt ist.

10. Elektrische Steckverbindung (9) nach Anspruch 9,
**dadurch gekennzeichnet,**
**dass** die Komponente (26) derart durch den Gegensteckverbinder (7) ausgelenkt ist, dass die Komponente (26) zwischen wenigstens einem der Kontaktabschnitte (19) und dem zugehörigen Kontaktelement (11; 16) eingefügt ist oder die Komponente (26) das passive elektrische Bauelement (18) oder das wenigstens eine Kontaktelement (11; 16) derart auslenkt, dass wenigstens einer der Kontaktabschnitte (19) vom zugehörigen Kontaktelement (11; 16) einzig durch eine dazwischen befindliche Luft beabstandet ist.

11. Elektrische Steckverbindung (9) nach einem der Ansprüche 1 bis 10,
**dadurch gekennzeichnet,**
**dass** im Steckverbinder (6) drei Kontaktelemente (11, 16) angeordnet sind und das passive elektrische Bauelement (18) drei Kontaktabschnitte (19) aufweist, wobei die drei Kontaktabschnitte (19) jeweils über einen elektrischen Widerstand, bevorzugt jeweils über einen angepassten elektrischen Widerstand, sternförmig oder dreieckförmig miteinander elektrisch verbunden sind.

12. Elektrische Steckverbindung (9) nach Anspruch 11,
**dadurch gekennzeichnet,**
**dass** im nicht gesteckten Zustand des Steckverbinders (6) und des Gegensteckverbinders (7) die drei Kontaktelemente (11; 16) jeweils einen unterschiedlichen Kontaktabschnitt (19) kontaktieren und im gesteckten Zustand des Steckverbinders (6) und des Gegensteckverbinders (7) wenigstens zwei Kontaktabschnitte (19) jeweils von dem zugehörigen Kontaktelement (11; 16) mittels einer Auslenkung der wenigstens zwei Kontaktabschnitte (19) des passiven elektrischen Bauelements (18) oder der zugehörigen Kontaktelemente (11; 16) durch den Gegensteckverbinder (7) voneinander beabstandet sind.

13. Steckverbinder (6) für eine elektrische Steckverbindung (9) gemäß einem der Ansprüche 1 bis 12.

14. Datenübertragungssystem (1) aufweisend einen elektrischen Datenübertragungskanal (3) und mehrere Sende-Empfangs-Einheiten (2), wobei jede Sende-Empfangs-Einheit (2) über wenigstens eine elektrische Steckverbindung (9) gemäß einem der Ansprüche 1 bis 12 mit dem Datenübertragungskanal (3) elektrisch verbunden ist.

15. Datenübertragungssystem (1) nach Anspruch 14,
**dadurch gekennzeichnet,**
**dass** die Sende-Empfangs-Einheiten (2)
a) über die elektrische Steckverbindung (9) mit zumindest einem Kabelabschnitt (28) des Datenübertragungskanals (3) unmittelbar verbunden sind; und/oder
b) mittels eines jeweiligen Überbrückungsglieds (29), vorzugsweise ein T-Glied, mit dem Datenübertragungskanal (3) verbunden sind, wobei für die elektrische Verbindung zwischen der Sende-Empfangs-Einheit (2) und dem Überbrückungsglied (29) und/oder für die elektrische Verbindung zwischen dem Überbrückungsglied (29) und den Kabelabschnitten (28) des Datenübertragungskanals (3) zumindest eine der elektrischen Steckverbindungen (9) dient.
